# EUROPÄISCHE PATENTSCHRIFT

(11) **EP 0 232 466 B1**
(45) Veröffentlichungstag und Bekanntmachung des Hinweises auf die Patenterteilung: **25.07.1990**
(21) Anmeldenummer: 86114374.1
(22) Anmeldetag: 17.10.1986
(51) Int. Cl.: D04B 35/04

(54) **Zungennadel für Textilmaschinen**
Latch needle for textile machines
Aiguille à clapet pour des machines textiles

(30) Priorität: 11.01.1986 DE 3600621
(43) Veröffentlichungstag der Anmeldung: 19.08.1987
(73) Patentinhaber: Theodor Groz & Söhne & Ernst Beckert Nadelfabrik Commandit-Gesellschaft, 72458 Albstadt (DE)
(72) Erfinder: Majer, Sigmar, D-7460 Balingen 14 (DE)
(74) Vertreter: Rüger, Rudolf, Dr.-Ing.

(56) Entgegenhaltungen:
- CH-A- 476 141
- FR-A- 1 340 474

## Beschreibung

Die Erfindung betrifft eine Zungennadel für Textilmaschinen mit einer in einem Längsschlitz des Nadelschaftes verschwenkbaren Zunge, die mittels einer durchgehenden Lagerbohrung auf einem einstückigen zylindrischen Achsbolzen schwenkbar gelagert ist, der in entsprechende koaxiale Bohrungen der den Längsschlitz seitlich begrenzenden Nadelschaftwangen eingefügt und in diesen unverlierbar fixiert ist, wobei die Länge des Achsbolzens kleiner als die Nadelschaftdicke an der Zungenlagerstelle ist und aus dem Material der Nadelschaftwangen Fixierelemente für den Achsbolzen ausgeformt sind. den Achbolzen ausgeformt sind.

Zungennadeln dieser Art werden in verschiedenen Textilmaschinen, insbesondere in Strick- und Wirkmaschinen, aber auch bspw. in Spezial-Nähmaschinen, verwendet.

An die Lagerung der Zunge werden im allgemeinen hohe Anforderungen in Bezug auf mechanische Belastbarkeit und Genauigkeit der Zungenführung gestellt, insbesondere dann, wenn die Zungennadeln in schnelllaufenden Strickmaschinen arbeiten oder robuste Garne zu verstricken haben. Die während des Strickvorganges durch die Zunge-ausgelösten Keilwirkungen auf die den Längsschlitz begrenzenden Nadelschaftwangen versuchen diese auseinanderzuspreizen, während gleichzeitig über die Zunge starke Hebelkräfte auf den Achsbolzen wirksam werden.

Die Lagerung der Zunge mittels ihrer Lagerbohrung auf der glatten zylindrischen Mantelfläche eines durchgehenden Achsbolzens ergibt eine sehr genaue und verschleißfeste Zungenführung. Trotzdem sind Zungennadeln mit solchen durchgehenden Achsbolzen heute nahezu bedeutungslos, weil sie bei hoher, insbesondere dynamischer Belastung unter Backenbrüchen leiden. Der Achsbolzen ist nämlich mit den Nadelschaftwangen endseitig starr verbunden, bspw. verschraubt oder verschweißt (DE-C1-12 96 734, CH-A-476 141) oder mittels aus dem Material der Nadelschaftwangen durch einen Prägevorgang ausgeformter Fixierelemente die in Ausnehmungen des Achsbolzens eingreifen (US-A-27 67 566, DE-C1-11 59 585), wodurch sich eine starre und quer zur Nadelsymmetrieachse völlig unelastische Zungenlageranordnung ergibt, die als Ursache für frühzeitige Backenbrüche erkannt wurde. Es werden deshalb bis heute in der Praxis nahezu durchweg Zungennadeln eingesetzt, bei denen die Nadelzunge mit ihrer Lagerbohrung auf zwei aus dem Material der Nadelschaftwangen herausgedrückten Lagerzapfen schwenkbar gelagert ist (US-A-39 34 109, GB-C-836 297). Wegen des unvorhersehbaren Fließverhaltens des in die Lagerbohrung der Zunge hineingedrückten Materials der Nadelschaftwangen sind diese durch einen Prägevorgang erzeugten und mit den Nadelschaftwangen verbundenen Lagerzapfen aber an ihrer Mantelfläche mehr oder minder unregelmäßig, mit dem Ergebnis, daß der Flächentraganteil der Nadelzunge auf den Lagerzapfen auch bei einer fabrikneuen Nadel verhältnismäßig klein ist.

Zum Stand der Technik in der Bundesrepublik Deutschland gehört auch der Vorschlag (DE-A-35 46 037), lediglich in einer der beiden den Längsschlitz begrenzenden Nadelschaftwangen eine Bohrung vorzusehen und in diese einen Achsstift von etwa 2/3 der Nadelschaftdicke einzupressen, der an der gegenüberliegenden Schaftwange anliegt, mit der er gegebenenfalls verschweißt ist. Zusätzlich kann der Achsstift durch einen die Bohrung der Schaftwange ringförmig umgebenden Eindruck eines Prägewerkzeuges fixiert sein. Eine einseitige Nadelschaftwangenbohrung ist insbesondere bei dünnen Nadeln in der Massenfabrikation wirtschaftlich nicht herstellbar; auch ist eine einseitige Beanspruchung einer Zungennadel im Bereiche ihrer Zungenlagerung unerwünscht.

Aufgabe der Erfindung ist es deshalb, hier abzuhelfen und eine Zungennadel zu schaffen, die einerseits die Vorzüge hinsichtlich Genauigkeit und Verschleißfestigkeit der Zungenlagerung einer mit einem durchgehenden Achsbolzen versehenen Zungennadel aufweist und andererseits auch über lange Betriebszeiträume ihre volle Gebrauchstauglichkeit ohne die Gefahr des Auftretens von Backenbrüchen behält.

Zur Lösung dieser Aufgabe ist die eingangs genannte Zungennadel erfindungsgemäß dadurch gekennzeichnet, daß die Fixierelemente lediglich als axiale Anschläge für den Achsbolzen in einer Richtung wirkend in der Nähe der nach außen weisenden, in der Tiefe der Bohrungen der Nadelschaftwangen liegenden freien Stirnseiten des Achsbolzens in die Bohrungen der Nadelschaftwangen ragend angeordnet sind.

Auf der glatten zylindrischen Mantelfläche des einstückig durchgehenden Achsbolzens findet die Zunge mit ihrer Lagerbohrung eine einwandfreie Lagerung mit größtmöglichem Flächentraganteil und damit entsprechend kleiner spezifischer Drehlager-Flächenbelastung. Die in die Bohrung der Nadelschaftwangen hineinverformten Fixierelemente sorgen dafür, daß sich der Achsbolzen im Laufe der Zeit nicht nach auswärts schieben und die Zunge in ihrer Lagerung gefährden kann. Da die Nadelschaftwangen mit dem Achsbolzen nicht starr verbunden sind, können sie seitlich quer zu der Nadelsymmetrieebene elastisch in dem jeweils erforderlichen Maße ausweichen, so daß eine entsprechende quer zur Nadelsymmetrieachse wirksame Elastizität gewährleistet ist und Backenbrüche damit sicher verhütet werden.

In einer bevorzugten Ausführungsform ist aus dem Material der Nadelschaftwangen als Fixierelement jeweils ein ringförmiger Materialwulst ausgeformt. Außerdem ist es häufig zweckmäßig, wenn die Fixierelemente im axialen Abstand zu den benachbarten Stirnseiten des Achsbolzens stehen, so daß auch eine nach einwärts gerichtete elastische Bewegung der Nadelschaftwangen erforderlichenfalls unbehindert möglich ist.

Schließlich hat es sich als vorteilhaft erwiesen, wenn der Achsbolzen mit seinen nach außen weisenden Stirnseiten im wesentlichen in der dem Längsschlitz benachbarten Hälfte der Bohrung in den Nadelschaftwangen liegt.

In der Zeichnung ist ein Ausführungsbeispiel des Gegenstandes der Erfindung dargestellt. Es zeigen:
Fig. 1 eine Zungennadel gemäß der Erfindung, teilweise im axialen Längsschnitt, im Ausschnitt und in einer Seitenansicht und
Fig. 2 die Zungennadel nach Fig. 1, geschnitten längs der Linie 11-11 der Fig. 1 in einer Seitenansicht und in einem anderen Maßstab.

Die Zungennadel weist einen Nadelschaft 1 auf, an den einenends einstückig ein Haken 2 angeformt ist und der nicht weiter dargestellte Füße tragen kann, die in bekannter Weise mit Schloßteilen von Strickmaschinen etc. zusammenwirken. In dem Nadelschaft 1 ist ein symmetrisch zu der Längsmittelebene der Nadel verlaufender Längsschlitz 3 eingefräst, der sich über einen der Flusenabfuhr dienenden Durchbruch 4 zur Nadelschaftunterkante öffnet. In dem Längsschlitz 3 ist eine Zunge 5 schwenkbar gelagert, die einenends einen in der dargestellten geschlossenen Stellung die Hakenspitze 6 abdeckenden Zungenlöffel 7 trägt und deren in den Längsschlitz 3 mit parallelen Flanken eingepaßter Schaft 8 eine Lagerbohrung 9 aufweist. In den den Längsschlitz 3 seitlich begrenzenden Nadelschaftwangen 10 ist jeweils eine zu der bei 11 angedeuteten Schwenkachse der Zunge 5 koaxiale Querbohrung 12 ausgebildet, in die ein den Längsschlitz 3 überquerender glattwandiger zylindrischer Achsbolzen 13 im Schiebesitz eingefügt ist. Auf dem Achsbolzen 13 ist die Zunge mit ihrer Lagerbohrung 9 mit kleinem radialem Lagerspiel gelagert, das beispielsweise einer Durchmesserdifferenz von + 0,001 mm und weniger entspricht. Zusammen mit dem sehr engen Zungenlagerspiel in Achsrichtung zwischen den beiden Nadelschaftwangen 10 ergibt sich damit eine äußerst präzise und belastungsfähige Zungenlagerung, die sich gleichzeitig durch Verschleißfestigkeit auszeichnet.

Der Achsbolzen 13 liegt mit seinen nach außen weisenden parallelen Stirnflächen 14 in der dem Längsschlitz 3 benachbarten Hälfte der jeweiligen Bohrung 12, wobei er bei dem veranschaulichten Ausführungsbeispiel etwa bis zur Mitte der Bohrungstiefe ragt. Er ist in den Bohrungen 12 durch in diese Bohrungen ragende Fixierelemente axial festgelegt, die in der Nähe der freien Stirnflächen 14 des Achsbolzens 13 liegen und aus dem Material der Nadelschaftwangen 10 ausgeformt sind. Diese Fixierelemente sind bei dem dargestellten Ausführungsbeispiel jeweils in Gestalt eines ringförmigen Materialwulstes 15 ausgebildet, der in einem kleinen axialen Abstand 16 zu den benachbarten Stirnflächen 14 des Achsbolzens 13 liegt. Da die beiden Materialwulste 15 lediglich als axiale Anschläge wirken, die eine unzulässig weite seitliche Verschiebung des Bolzens 13 in den Bohrungen 12 verhindern, sonst aber keine starre Verbindung zwischen dem Achsbolzen 13 und den Nadelschaftwangen 10 besteht, können die Nadelschaftwangen 10 seitlich elastisch ausweichen, wenn sie im Betrieb einer entsprechenden Wechselbelastung unterworfen sind. Damit ist der Gefahr von Backenbrüchen abgeholfen.

Anstelle der Ringwülste 15 könnten auch finger-oder zahnartige Fixierelemente vorgesehen werden, die in dem Material der Nadelschaftseitenwangen 10 durch einen Prägevorgang ausgebildet sind und in die Bohrungen 12 in entsprechender Weise hineinragen.

## Patentansprüche

1. Zungennadel für Textilmaschinen mit einer in einem Längsschlitz (3) des Nadelschaftes (1) verschwenkbaren Zunge (5), die mittels einer durchgehenden Lagerbohrung (9) auf einem einstückigen zylindrischen Achsbolzen (13) schwenkbar gelagert ist, der in entsprechende koaxiale Bohrungen (12) der den Längsschlitz seitlich begrenzenden Nadelschaftwangen (10) eingefügt und in diesen unverlierbar fixiert ist, wobei die Länge des Achsbolzens kleiner als die Nadelschaftdicke an der Zungenlagerstelle ist und aus dem Material der Nadelschaftwangen Fixierelemente für den Achsbolzen ausgeformt sind, dadurch gekennzeichnet, daß die Fixierelemente (15) lediglich als axiale Anschläge für den Achsbolzen (13) in einer Richtung wirkend in der Nähe der nach außen weisenden, in der Tiefe der Bohrungen (12) der Nadelschaftwangen (10) liegenden freien Stirnseiten (14) des Achsbolzens in die Bohrungen (12) der Nadelschaftwangen ragend angeordnet sind.

2. Zungennadel nach Anspruch 1, dadurch gekennzeichnet, daß aus dem Material der Nadelschaftwangen (10) als Fixierelement jeweils ein ringförmiger Materialwulst (15) ausgeformt ist.

3. Zungennadel nach Anspruch 1 oder 2, dadurch gekennzeichnet, daß die Fixierelemente (15) im axialen Abstand zu den benachbarten Stirnseiten (14) des Achsbolzens (13) liegen.

4. Zungennadel nach einem der vorhergehenden Ansprüche, dadurch gekennzeichnet, daß der Achsbolzen (13) mit seinen nach außen weisenden Stirnseiten (14) im wesentlichen in der dem Längsschlitz (3) benachbarten Hälfte der Bohrungen in den Nadelschaftwangen (10) liegt.

## Revendications

1. Aiguille à palette pour machines textiles, comprenant une palette (5) qui peut pivoter dans une fente longitudinale (3) de la tige (1) de l'aiguille et qui est montée pivotable au moyen d'un perçage traversant (9) sur un axe cylindrique (13) d'une seule pièce qui est inséré dans des perçages coaxiaux correspondants (12) des joues (10) de la tige de l'aiguille délimitant latéralement la fente longitudinale et qui y est fixé de façon imperdable, la longueur de l'axe étant plus petite que l'épaisseur de la tige de l'aiguille à l'endroit du montage de la palette, et des éléments de fixation pour l'axe étant façonnés d'une seule pièce dans le matériau des joues de la tige de l'aiguille, caractérisée par le fait que les éléments de fixation (15), n'agissant que dans un sens sous forme de butées axiales pour l'axe (13), sont placés à proximité des faces frontales libres (14) de l'axe tournées vers l'extérieur et situées à l'intérieur des perçages (12) des joues (10) de la tige de l'aiguille et font saillie dans ces perçages (12) des joues de la tige de l'aiguille.

2. Aiguille à palette selon la revendication 1, caractérisée par le fait que comme éléments de fixation on façonne respectivement d'une seule pièce un bourrelet annulaire (15) dans le matériau des joues (10) de la tige de l'aiguille.

3. Aiguille à palette selon la revendication 1 ou 2, caractérisée par le fait que les éléments de fixation (15) sont situés à distance axiale des faces frontales voisines (14) de l'axe (13).

4. Aiguille à palette selon l'une des revendications précédentes, caractérisée par le fait que les faces frontales (14), tournées vers l'extérieur, de l'axe (13), sont situées sensiblement dans la moitié, voisine de la fente longitudinale (3), des perçages des joues (10) de la tige de l'aiguille.

## Claims

1. A latch needle for textile machines, having a latch (5) adapted to pivot in a longitudinal slot (3) in the needle shaft (1) and pivotably mounted by means of a continuous bearing bore (9) on a one- piece cylindrical pivot pin (13), which is inserted in corresponding coaxial bores (12) in the needle shaft cheeks (10) laterally bounding the longitudinal glot and ig non-releasablv fixed therein, the length of the pivot pin being smaller than the needle shaft thickness at the latch bearing place, and fixing elements for the pivot pin being formed from the material of the needle shaft cheeks, characterized in that the fixing elements (15) merely act in one direction as axial stops for the pivot pin (13) and are disposed extending into the bores (12) in the needle shaft cheeks adjacent the outwardly pointing free end faces (14) of the pivot pin disposed in the depth of the bores (12) in the needle shaft cheeks (10).

2. A latch needle according to claim 1, characterized in that each fixing element is an annular bead (15) of material formed from the material of the needle shaft cheeks (10).

3. A latch needle according to claims 1 or 2, characterized in that the fixing elements (15) are disposed at a distance axially from the adjacent end faces (14) of the pivot pin (13).

4. A latch needle according to one of the preceding claims, characterized in that by its outwardly pointing end faces (14) the pivot pin (13) is disposed substantially in that half of the bores in the needle shaft cheeks (10) which is adjacent the longitudinal slot (3).
